# EUROPÄISCHE PATENTSCHRIFT

(11) **EP 1 727 233 B1**
(45) Veröffentlichungstag und Bekanntmachung des Hinweises auf die Patenterteilung: **04.06.2008**
(21) Anmeldenummer: 06003258.8
(22) Anmeldetag: 17.02.2006
(51) Int. Cl.: H01Q 1/32, H01Q 1/48, H01Q 1/50, H01Q 21/29

(54) **Antennensystem für den Rundfunkempfang in Kfz**
Antenna system for wireless signal reception in vehicles
Système d'antenne pour réception de signaux radiodiffusés dans les véhicules

(30) Priorität: 24.05.2005 DE 202005008338 U
(43) Veröffentlichungstag der Anmeldung: 29.11.2006
(73) Patentinhaber: FUBA Automotive GmbH & Co. KG, 31162 Bad Salzdetfurth (DE); Bayerische Motoren Werke Aktiengesellschaft, 80809 München (DE)
(72) Erfinder: Probst, Wilhelm, 31167 Bockenem (DE); Sczesny, Jürgen, 31140 Hildesheim (DE); Wunnenberg, Detlef, 31162 Bad Salzdetfurth (DE); Bekraoui, Laila, 80331 München (DE)

(56) Entgegenhaltungen:
- DE-A1- 10 206 350
- DE-A1-6102004 005 65
- FR-A- 2 720 847
- FR-A- 2 742 584
- US-B1- 6 208 305

## Beschreibung

Die Erfindung betrifft ein Antennensystem für Kraftfahrzeuge mit den im Hauptanspruch angegebenen Gattungsmerkmalen.

Eine Antenne ist im wesentlichen definiert durch
- den Strahler als Wellentyp-Wandler (Freiraum-Welle in leitungsgebundene oder umgekehrt), der auf Grund seiner geometrischen Ausbildung und Abmessungen für einen bestimmten Frequenzbereich elektrisch wirksam und in Resonanz ist,
- den Speisepunkt als Schnittpunkt zwischen Strahler und Leitung, an dem die Welle ein- bzw. ausgekoppelt wird, sowie
- den Massebezug oder Gegenpol.
Die Antenne wird in ihrer Funktion durch die Strahlungscharakteristik (räumlich gesehen) bzw. durch Strahlungsdiagramme (im vertikalen oder horizontalen Schnitt) dargestellt.

Bei Kraftfahrzeugen mit metallischer Karosserie und mit im wesentlichen unveränderlichem Karosserieaufbau gibt es für die Anordnung von Antennen und für ihre Funktion - im Zusammenwirken der obengenannten Komponenten - keine Probleme. Die Antennen in einer von Blechflächen umgebenen Heckscheibe, die Stabantenne auf dem metallischen Dach einer Limousine und andere, sie lassen sich hinsichtlich der Ausführung der Strahler sowie der Zuordnung des Speisepunkts und einer ausreichenden Masseanbindung - unter Berücksichtigung der HF-mäßigen Spezifika der jeweiligen Fahrzeug-Karosserie - ohne größere Schwierigkeiten für eine stabile Funktion positionieren und optimieren.

Anders ist es bei Fahrzeugen mit variablen Karosseriekomponenten und solchen, bei denen Karosserieteile aus dielektrischen Materialien Verwendung finden.
Im vorliegenden Kontext bezieht sich die Variabilität auf den Dachaufbau, und zwar speziell bei Cabriolets. Beim Cabriolet unterscheiden wir heute das faltbare Dach aus metallischen Elementen und den konventionellen Aufbau, bestehend aus einem metallischen Gestänge mit einer Bespannung aus Stoff- oder Kunststoff Flächen.
Auch bei solchen Fahrzeugen sind Heckscheiben mit integrierten Antennenstrukturen bekannt. Diese Antennen sind dort solange für Funkdienste verwendbar, wie das Dach nicht im zusammengelegten Zustand unter der Abdeckung bzw. im Kofferraum verschwindet.

Für den Fall des geöffneten Dachs sind alternativ Stabantennen, meist auf den Kotflügeln, oder Antennen im Stoßfänger-Bereich üblich.
Die Stabantennen sind vandalistischen Exzessen und Diebstahl ausgesetzt. Die Antennen im Stoßfänger dagegen sind, mit dem Karosserieblech "im Rücken", stark richtungsorientiert, und man sollte mindestens zwei Strahler in entgegengesetzten Positionen am Fahrzeug anordnen, verbunden mit Diversity oder phasengeregelter Signalsummierung. Dabei sind dann lange HF-Leitungen zwischen den einzelnen Speisepunkten und zum Empfänger hin nicht zu vermeiden. Die Anordnung in geringer Höhe im Stoßfänger ist auch prinzipiell für den Empfang nicht die günstigste.
Bei einer Heckscheibe, die von einem Stoff-Verdeck umgeben ist, kann dagegen die Masseanbindung problematisch sein. Mögliche Lösungen beständen in einer Ground-Plane- oder Dipol-Anordnung, wie etwa in DE 102 06 350 angegeben. So etwas ist jedoch oft aufwendig und kann die etwa für Mehrantennen-Anordnungen zur Verfügung stehende Scheibenfläche einschränken.

Im folgenden werden weitere Beispiele des Stands der Technik mit Lösungsansätzen zu Details im Rahmen des vorliegenden Kontextes betrachtet.
So werden in US 6 208 305 B1 verschiedene denkbare Positionen für Antennen im Innenraum einer Limousine vorgeschlagen, wie das Lenkrad oder der Armaturenträger, Teile des Sitzes, der Innen-Rückspiegel und ein Türholm.
Sieht man von geometrisch kleinen Antennen im Rückspiegel ab, die aus der Zeit vor dem Anmeldetag von US 6 208 305 bekannt sind (Antennen für Fernbedienung z.B. von Türen und Fenstern), so hat sich von den Lösungen nach US 6 208 305 u.E. bis heute keine einzige durchgesetzt. Das liegt wohl vor allem daran, dass die Autoren sich fast sämtlich Orte für die Antennen ausgesucht haben, die dem Fachmann für ungünstige Empfangsverhältnisse bekannt sind. So liegen das Lenkrad und das Paneel im Bereich der Störungsemissionen des Motorraums. Die Funktion von Antennen im Sitz hängt davon ab, ob da jemand drauf sitzt oder nicht, und die Motore einer Sitzbetätigung erzeugen Stör- und EMV-Probleme.
Die Tür-Fensterholme sind keine günstigen Orte für Antennen, weil entweder zumindest der Fensterholm der Tür oder auch der dahinter liegende B-Holm aus Metall besteht.
Hier wird man nach aller Erfahrung kein störungsfreies Nutzsignal mit ausreichendem Pegel erhalten.

In FR 2 742 584 B 1 wird die Anordnung einer Stabantenne in einem "ausreichend großen" Hohlraum oberhalb des hinteren Radkastens einer Kfz-Karosserie beschrieben. Voraussetzung ist die Ausführung der umgebenden Karosseriebereiche aus einem dielektrischen Material. Die Antenne nach FR 2 742 584 steht innen, auf der Oberseite des Radhauses, und das Radhaus ist mit Metallfolie ais Massebezug für die Antenne überzogen.
Es ist zu bezweifeln, dass für eine Anordnung, wie sie in der zugehörigen Zeichnung dargestellt ist - mit viel Raum für die Antenne und ausreichend Fläche für einen wirksamen Massebezug - tatsächlich genügend Platz in der Karosserie zur Verfügung gestellt werden kann. Heute strebt man doch an, dass die Fahrzeuge möglichst "innen größer als außen" sind (Werbung mit dem "Raumwunder"). Das gilt in besonderem Maße auch für den Vorschlag, innerhalb eines solchen Hohlraums mehrere Antennen anzuordnen. Hinsichtlich der Variabilität des Prinzips ist die ausdrückliche Beschränkung auf möglichst senkrecht angeordnete Stabantennen nicht besonders zielführend.

In DE 10 2004 005 656 A1 wird der Spezialfall eines zweisitzigen Cabriolets beschrieben, das mit "Höckern" hinter den Sitzen versehen ist. In den Höckern werden vorschlagsgemäß Antennen kleiner geometrischer Abmessungen - hier Antennen für GPS - angeordnet. Solche Antennen werden bekanntermaßen mit Vorliebe hinter Sitzen z.B. von Fahrzeugen des gehobenen Standards platziert (etwa unterhalb einer Hutablage). Hier hat die Hutablage eben "Höcker". Ansonsten entspricht der Aufbau im Detail den bekannten Antennen-Konfigurationen unterhalb einer Hutablage - d.h. flacher Strahler oberhalb einer Massefläche, die z.B. schalenförmig ausgebildet ist. Die Anmeldung enthält keinerlei Ideengut, das im Kontext der vorliegenden Erfindung verwendbar wäre.

Last but not least soll noch eine Antennenanordnung in der Halterung eines Innen-Rückspiegels erwähnt werden. Laut FR 2 720 847 A1 ist da Platz für eine Antenne geometrisch kleiner Abmessungen. Wie schon länger praktiziert, können das Sensoren, Antennen für Fernbetätigungen und - eben - eine Antenne für GPS sein. Die Antennen an diesem Ort können bei Fahrzeugen jeden Typs, die eine Frontscheibe und einen Innen-Rückspiegel aufweisen, vorgesehen werden und können dort, unabhängig von Spezifika oder temporären Veränderungen des Dachaufbaus, dauerhaft in Funktion bleiben. Auch diese Anordnung ist für die Probleme, die mit der vorliegenden gelöst werden, ohne Relevanz.

Der Erfindung liegt die Aufgabe zugrunde, bei Fahrzeugen mit variablem Dachaufbau bzw. mit Dachkonstruktionen, die hauptsächlich aus dielektrischen Teilen bestehen, durch neue Lösungswege hinsichtlich Antennenposition und Speiseanschluß sowie Masseanbindung - im Detail wie im Wirkzusammenhang - einen durchgängig stabilen Rundfunkempfang hoher Qualität zu gewährleisten.

Diese Aufgabe wird erfindungsgemäß mit den im Hauptanspruch angegebenen Merkmalen gelöst. Die Unteransprüche enthalten bevorzugte Ausführungsdetails und -beispiele.

Die Erfindung definiert neue Positionen für Strahler an Kraftfahrzeugen, die besonders für Cabriolets interessant sind. Dies gilt insbesondere für die Hohlräume hinter Formteilen der Innenraumverkleidung nahe der Gürtellinie. So hat bis dato niemand an die Möglichkeit einer Anordnung von Strahlern - ob draht- oder stabartig oder als metallische Beschichtung - in dieser Zone des Fahrzeuginneren gedacht. Es hat sich aber gezeigt, daß z.B. auch ein innen in der Brüstung im hinteren Fondbereich angeordneter Strahler von dem bekannten Effekt der Feldlinienkonzentration entlang der Kanten von Karosserieelementen des Fahrzeugs profitiert. Andererseits befinden sich Hohlräume der Dachkonstruktion - etwa in Seiten- oder Dachholmen aus dielektrischem Material - in dem für den Empfang günstigen oberen Bereich des Fahrzeugs und sind trotzdem für das Auge nicht sichtbar. In Versuchen wurden handelsübliche Stabantennen wie auch spezifisch an die Hohlräume und Verkleidungsteile angepaßte metallische Strukturen getestet und zeitigten gleichbleibend gute Empfangseigenschaften.

Die Gewährleistung einer für eine einwandfreie Antennenfunktion ausreichenden "Masse", d.h. Masseanbindung in Relation zum Strahlertyp und zum Speisepunkt, ist bei den hier zur Rede stehenden Fahrzeugtypen bis dato immer mit Schwierigkeiten verbunden. Sie schlagen sich zumindest in erhöhten Kosten für halbwegs funktionssichere Lösungen nieder, z.B. wenn man die Scharniere des Dachgestänges eines Stoff-Faltdachs mit teuren Bändern aus Kupferdrahtgeflecht überbrückt, um eine niedrigohmige Verbindung zwischen einem Masseanschluß im Dachbereich und der metallischen Karosse herzustellen.
Die erfindungsgemäße durchgängige Kontaktierung mit Kraft- und Formschluß unter Verwendung einfacher Federelemente bzw. von Scheibenpaaren in den Drehpunkten eines solchen Gestänges ist funktionssicher und wartungsfrei und läßt sich mit preisgünstigen Werkstoffen und Funktionselementen realisieren.
Sie ist jedoch in notwendigem Wirkzusammenhang zu sehen mit dem erfindungsgemäßen Merkmal der metallischen Umrandung von Strahlerstrukturen in flächigen Elementen des Dachaufbaus, das mit Konsequenz zu realisieren ist, will man die durchgängige Verbindung zur metallischen Karosserie und damit die Vorteile der Erfindung voll wirksam werden lassen.

Die Erfindung wird im folgenden an Hand von Ausführungsbeispielen näher erläutert.
In der zugehörigen Zeichnung zeigen schematisch
- Figur 1.: Cabriolet
a) Seitenansicht
b) Seitenansicht, Teilschnitt
c) Schnitt im hinteren Fondbereich orthogonal zur Fahrzeug-Längsachse
- Figur 2.: Detail Führungsbuchse mit Führungsbolzen für Verdeckgestell
- Figur 3.: Kontaktierung im Gelenk- bzw. Scharnier-Bereich bei Cabriolets mit Verdeckgestell und flexibler Dachhaut

Dabei sind:
- 1: Karosserie
- 2: Dach
- 2.1: Verdeck außen
- 2.2: Hohlraum zwischen Verdeck außen und Innenverkleidung (Verdeckhimmel)
- 2.3: Dachholm seitlich
- 3: Frontscheibe
- 4: Heckscheibe
- 5: Brüstung
- 6: Kofferraum bzw. Verdeckkasten
- 7: Strahler
- 8: Verdeckgestell
- 8.1: Gelenk
- 9: Führungsbuchse
- 10: Führungsbolzen
- 11: Federelement

Figur 1 verdeutlicht die Orte, an denen Antennen in erfindungsgemäßen Positionen getestet wurden und mit denen überraschend gute Empfangseigenschaften ermittelt wurden. Es sind dies vor allem die Hohlräume 2.2 und 2.3 im Dachbereich und der Hohlraum 5 hinter der Brüstungsverkleidung, Wir legten z. T. Drahtstücke und, zum Vergleich, ganz normale, handelsübliche Kurzstabantennen ein. Bei Plastikteilen der Innenraumverkleidung, wie dem Verkleidungsteil 5, kann eine metallische Beschichtung vorgesehen bzw. eine metallisierte Folie eingelegt werden. In jedem Fall wurde auf eine niederohmige, möglichst kurze Masseanbindung nahe dem Speisepunkt geachtet.

Figur 2 und 3 zeigen Beispiele für niederohmige Masseanbindungen mit Federelementen am Verdeckgestell eines Cabriolets.
Die mechanische Führungseinheit für das Verdeckgestell nach Figur 2 besteht aus der Führungsbuchse 9 und dem Führungsbolzen 10. Sie dient der Justierung des Verdecks bei der Schließbewegung und sichert im geschlossenen Zustand das Verdeckgestell gegen seitliches Verkanten.
Mit der Feder 11, die bei geschlossenem Dach gegen den Führungsbolzen 10 drückt, wird nun erfindungsgemäß der notwendige elektrische Kontakt und damit eine dauerhafte Masseverbindung zwischen Verdeckgestell und Fahrzeugkarosse gewährleistet, und zwar auch bei Rüttelbewegungen und damit eventuell verbundenen axialen Bewegungen des Führungsbolzens in der Buchse.
Den gleichen Effekt des Ausgleichs von mechanischen Bewegungen des Verdeckgestells - hier in den Gelenken 8.1 des Gestänges - erzielt man mit einem Federelement, das, wie in Figur 3d gezeigt, an einem Hebel neben dem Gelenk 8.1 befestigt ist und in der Endstellung 'geschlossenes Verdeck' federnd gegen das benachbarte Gestängeteil drückt.
Die beiden Federelemente stellen den durchgängigen Kontakt zwischen der metallischen Karosserie und den elektrisch leitenden Rahmen her, die erfindungsgemäß die dielektrischen Flächen des Dachbereichs umgeben, in die nach der Erfindung Antennen bzw. Antennenstrukturen integriert werden, und dienen der Bereitstellung einer funktionell ausreichenden Masse für die Antennenfunktion.
Die Kontaktierung mit federnden Kontakten ist qualitativ dem Masseband aus geflochtener Kupferlitze gleichzusetzen; sie ist aber im Gegensatz dazu preiswerter und stellt - im Falle der der Führungseinheit 10, 11 - die einzige praktikable Lösung dar.

## Patentansprüche

1. Antennensystem für den Rundfunkempfang in Kraftfahrzeugen mit faltbaren Dachaufbauten, bestehend aus beweglichen Elementen und metallischen.Komponenten, wobei die Dachaufbauten überwiegend aus dielektrischen Materialien bestehen, sowie fürden Rundfunkempfang in Kraftfahrzeugen mit Dachaufbauten, bestehend aus beweglichen metallischen Elementen, die für offenen Fahrbetrieb zusammenlegbar sind,
- wobei das Antennensystem aus der Kombination von Strahlern besteht, die in die beweglichen Elemente (2, 4) des Dachaufbaus integriert sind, mit Strahlern (7), die in Hohlräumen (5) der Innenraumverkleidung, unterhalb der Gürtellinie des Fahrzeugs, angeordnet sind,
- wobei die Masseanbindung für die Strahler, die in den beweglichen Elementen des Dachaufbaus angeordnet sind, über mindestens einen federnden Kontakt (8, 9, 10, 11) zwischen beweglichen metallischen Elementen des Dachaufbaus, oder metallischen Komponenten (8) des Dachaufbaus, und der metallischen Karosserie (1) erfolgt, und
- wobei eine Umschaltung zum alternierenden Betrieb der Strahler vorgesehen ist.

2. Antennensystem nach Anspruch 1, **gekennzeichnet durch** Strahlerstrukturen in einer Sichtscheibe (3, 4) und in einem Dach (2) aus dielektrischem Material, wobei die flächigen Komponenten (2, 3, 4) mit den Strahlern jeweils von einem metallischen Rahmen umgeben sind, der über das Gestänge des Verdeckgestells in elektrischem Kontakt mit der metallischen Karosserie (1) steht.

3. Antennensystem nach Anspruch 1, **gekennzeichnet durch** Anordnung von Stabantennen, insbesondere von Kurzstabantennen, und von Drahtabschnitten als Strahler (7) in den Hohlräumen hinter den aus dielektrischem Material bestehenden Formteilen der Innenraumverkleidung (2.2, 2.3, 5).

4. Antennensystem nach Anspruch 3, **gekennzeichnet durch** Strahler (7) in Gestalt von strukturierten leitenden Beschichtungen an der inneren Oberfläche der aus dielektrischem Material bestehenden Formteile der Innenraumverkleidung (2.2, 2.3, 5).

5. Antennensystem nach Anspruch 1, **gekennzeichnet durch** die Massekontaktierung über Führungsbolzen (10) und Führungsbuchsen (9) des Verdeckgestells (8) in Kombination mit einem zusätzlichen Federelement (11), wobei das Federelement (11) in der Endstellung bei geschlossenem Verdeck in Bewegungsrichtung des Führungsbolzens (10) federt und zur Gewährleistung einer galvanischen Verbindung zum Karosserieblech (1) gegen die Stirnfläche des Bolzens (10) drückt.

6. Antennensystem nach Anspruch 1, **gekennzeichnet durch** federnde Kontakte für den Masseanbindung an Gelenken der Gestängeteile des Verdeckgestells (8) eines Faltdachs, wobei an einem der **durch** ein Gelenk (8.1) verbundenen Gestängeteile nahe dem Gelenk ein gebogenes Federelement (11) angebracht ist oder auf das Gelenk eine federnde Reibscheibe aufgesetzt ist, und eine galvanische Verbindung bei geschlossenem Verdeck gegeben ist, indem in der gestreckten Endstellung der Gelenkverbindung, bei geschlossenem Dach, das Federelement (11) gegen das Material des andern Gestängeteils des Verdeckgestells (8) drückt und oder die Reibscheibe die beiden angrenzenden Gestängeteile im Reibschluß elektrisch leitend kontaktiert.

## Claims

1. Antenna system for radio reception in vehicles with foldable roof structures consisting of moveable elements and metallic components whereby the roof structures consist primarily of dielectric materials, and for radio reception in vehicles with roof structures consisting of moveable metallic elements that can be folded up for open driving operation,
- whereby the antenna system consists of a combination of emitters that are integrated into the moveable elements (2, 4) of the roof structure; with emitters (7) that are mounted in the hollow spaces (5) of the interior trim below the belt-line of the vehicle,
- whereby the ground connection for the emitters mounted in the moveable elements of the roof structure is achieved by means of at least one spring contact (8, 9, 19, 11) between moveable metallic elements of the roof structure or metallic components (8) of the roof structure and the metallic body (1), and
- whereby the ability to switch to the alternating operation of the emitters is provided.

2. Antenna system according to Claim 1, **characterized by** emitter structures in an inspection glass (3, 4) and in a roof (2) made of dielectric material; whereby each of the large-surface components (2, 3, 4) with the emitters is surrounded by a metallic frame that is in electrical contact with the metallic body (1) via the rod system of the covering frame.

3. Antenna system according to Claim 1; **characterized by** the arrangement of rod antennae, in particular of short rod antennae, and of wire segments as emitters (7) in the hollow spaces behind the molded parts of the interior trim (2.2, 2.3, 5) made of dielectric material.

4. Antenna system according to Claim 3, **characterized by** emitters (7) in the form of structured conductive coatings on the interior surface of the molded parts of the interior trim (2.2, 2.3, 5) made of dielectric material.

5. Antenna system according to Claim 1, **characterized by** ground contact via guide bolts (10) and guide bushings (9) of the covering frame (8) in combination with an additional spring elemental (11), whereby in the end position the spring element (11) imparts spring force in the direction of the guide bolt (10) when the cover is closed, and presses against the face of the bolt (10) to ensure a galvanic connection to the sheet metal of the body (1). .. :

6. Antenna system according to Claim 1, **characterized by** spring contacts for ground connection to joints of the rod parts of the covering frame (8) of a folding roof, whereby a curved spring element (11) is mounted to one of the rod parts connected by a joint (8.1) near the joint or a friction disk spring is mounted to the joint, and a galvanic connection is established when the covering is closed in that, in the extended end position of the joint connection when the roof is 'Closed' the spring element (11) presses against the material of the other rod part of the covering frame (8) and/or the friction disk provides electrically conductive contact to the two adjacent rod parts in frictional contact.

## Revendications

1. Système d'antenne pour la réception radio dans les véhicules automobiles avec carrosserie de toit repliable composée d'éléments mobiles et de composants métalliques, la carrosserie de toit étant largement composée de matériaux diélectriques, ainsi que pour la réception radio dans les véhicules automobiles avec carrosserie de toit composée d'éléments métalliques mobiles repliables pour le fonctionnement ouvert,
- le système d'antenne est composé de la combinaison d'émetteurs intégrés dans les éléments mobiles (2, 4) de la carrosserie de toit, avec des émetteurs (7) disposés dans les espaces creux (5) de l'habillage de l'habitacle sous la ligne de ceinture du véhicule,
- la connexion à la masse pour les émetteurs, qui sont disposés dans les éléments mobiles de la carrosserie de toit, est assurée par au moins un contact élastique (8, 9, 10,11) entre les éléments mobiles métalliques de la carrosserie de toit, ou par des composants (8) métalliques de la carrosserie de toit, et la carrosserie métallique (1) et
- une commutation pour un fonctionnement en alternance de l'émetteur est prévue.

2. Système d'antenne selon revendication 1 **caractérisé par** des structures d'émetteur dans un voyant (3, 4) et dans un toit (2) en matériau diélectrique, les composants de surface (2, 3, 4) avec les émetteurs étant chacun entourés d'un cadre métallique qui est en contact électrique avec la carrosserie métallique (1) via la tringlerie du châssis de capote.

3. Système d'antenne selon revendication 1 **caractérisé par** la disposition d'antennes bâtons, notamment d'antennes courtes et de sections en fil servant d'émetteur (7) dans les espaces creux derrière les pièces préformées en matériau diélectrique de l'habillage d'habitacle (2.2, 2.3, 5).

4. Système d'antenne selon revendication 3 **caractérisé par** des émetteurs (7) sous forme de revêtements conducteurs structurés à la surface intérieure des pièces préformées en matériau diélectrique de l'habillage d'habitacle (2.2, 2.3, 5).

5. Système d'antenne selon revendication 1 **caractérisé par** le contact à la masse via des boulons de guidage (10) et des douilles de guidage (9) du châssis de capote (8) en combinaison avec un élément élastique supplémentaire (11), l'élément élastique (11) rebondissant en position finale dans le sens de déplacement du boulon de guidage (10), lorsque la capote est fermée, ce qui exerce une pression contre la face avant du boulon pour garantir une liaison galvanique vers la tôle de carrosserie (1).

6. Système d'antenne selon revendication 1 **caractérisé par** des contacts élastiques pour la connexion à la masse aux articulations des pièces de tringlerie du châssis de capote (8) d'un toit pliant, un élément élastique courbé (11) étant monté sur l'une des pièces de tringlerie reliée par un joint (81) à proximité du joint, ou un disque de friction élastique étant placé sur le joint, et une connexion galvanique étant assurée lorsque la capote est fermée du fait que l'élément élastique (11) exerce une pression contre le matériau de l'autre pièce de tringlerie du châssis de capote (8) dans la position finale détendue de la connexion par joint, et ou par contact électriquement conducteur des deux pièces de tringlerie adjacents en soudage par friction.
